# EUROPÄISCHE PATENTSCHRIFT

(11) **EP 1 057 918 B1**
(45) Veröffentlichungstag und Bekanntmachung des Hinweises auf die Patenterteilung: **04.09.2002**
(21) Anmeldenummer: 99810468.1
(22) Anmeldetag: 28.05.1999
(51) Int. Cl.: D05C 11/18

(54) **Verfahren und Vorrichtung zum Auswechseln der Schiffchen einer Schiffchenstickmaschine**
Method and device for changing shuttles of a shuttle embroidery machine
Procédé et dispositif pour le changement des navettes dans une machine à broder à navettes

(43) Veröffentlichungstag der Anmeldung: 06.12.2000
(73) Patentinhaber: Franz Lässer AG, CH-9444 Diepoldsau (CH)
(72) Erfinder: Lässer, Franz, 9444 Diepoldsau (CH)
(74) Vertreter: Riederer, Conrad A., Dr.

(56) Entgegenhaltungen:
- CH-A- 532 675
- DE-A- 19 824 810
- DE-C- 213 214
- DE-C- 288 257

## Beschreibung

Die Erfindung betrifft ein Verfahren und eine Vorrichtung zum Auswechseln der Schiffchen einer Schiffchenstickmaschine mit einer Hebevorrichtung zum Herausheben der herauszunehmenden Schiffchen aus den Schiffchenbahnen. Um beim Betrieb von Schiffchenstickmaschinen das Auswechseln leer gewordener Schiffchen durch frischgefüllte zu erleichtern und zu beschleunigen, ist in der DE 288 257 bereits vor mehr als 80 Jahren vorgeschlagen worden, oberhalb der Schiffchenbahnen die Ersatzschiffchen in Vorrat zu halten und sie bei Bedarf in die Schiffchenbahnen hinabgleiten zu lassen, sobald man dafür gesorgt hat, dass die leer gewordenen Schiffchen durch die an ihrem unteren Ende offenen Schiffchenbahnen herausfallen können. Weiter wurde vorgeschlagen, das Auswechseln der Schiffchen nicht einzeln vorzunehmen, sondern eine grössere Anzahl nebeneinander befindlicher Schiffchentreiber mit einem gemeinsamen Greifer aus- und einzuschieben, so dass die ganze Schiffchenreihe auf einmal in eine unten angebrachte Sammelrinne niederfallen und ebensoviele frischgefüllte Schiffchen in die Arbeitsstellung nachrutschen können. Die vorgeschlagene Vorrichtung ist verhältnismässig kompliziert und hat sich in der Praxis nicht durchzusetzen vermögen.

Weiter ist bekanntgeworden, die Schiffchen durch Magnetkraft aus dem sogenannten Stöckli herauszuziehen, worauf dann wiederum frische Schiffli eingesetzt werden können. Das Herausnehmen und Einsetzen der Schiffchen stellen dabei separate Arbeitsgänge dar, wobei der Arbeitsaufwand und somit auch die Stillstandzeit der Maschine relativ gross sind.

Es ist Aufgabe der vorliegenden Erfindung ein Verfahren und eine Vorrichtung aufzuzeigen, mit welchen das Auswechseln der Schiffchen mit geringer Stillstandzeit der Schiffchenstickmaschine erfolgen kann.

Das erfindungsgemässe Verfahren zum Auswechseln der Schiffchen einer Schiffchenstickmaschine durch zum Herausheben der herauszunehmenden Schiffchen aus den Schiffchenbahnen ist dadurch gekennzeichnet, dass in einem Behältnis einzusetzende Schiffchen bereitgestellt und beim Hebevorgang der herauszunehmenden Schiffchen in die Schiffchenbahnen abgelassen werden. Da das Herausheben der herauszunehmenden Schiffchen und das Ablassen der einzusetzenden Schiffchen in einem Arbeitsgang erfolgen, ist zum Auswechseln der Schiffchen nur eine geringe Stillstandzeit erforderlich.

Vorteilhaft werden die einzusetzenden Schiffchen in der Aufnahmevorrichtung auf einer schiefen Ebene gelagert und dort durch eine Vorrichtung solange blockiert, bis beim Herausheben der herauszunehmenden Schiffchen der Weg zum Abgleiten der einzusetzenden Schiffchen in die Schiffchenbahnen frei wird. Dieses Verfahren kann mit einer einfachen Vorrichtung realisiert werden.

Die Erfindung betrifft auch eine Vorrichtung zum Auswechseln der Schiffchen einer Schiffchenstickmaschine, welche Vorrichtung eine Hebeeinrichtung zum Herausheben der herauszunehmenden Schiffchen aus den Schiffchenbahnen aufweist und gekennzeichnet ist durch Mittel zum Lagern von einzusetzenden Schiffchen und Mitteln um nach dem Herausheben der herauszunehmenden Schiffchen einzusetzende Schiffchen in das Stöckli einzusetzen. Mit dieser Vorrichtung können somit in einem Arbeitsgang die Schiffchen bei einer Schiffchenstickmaschine ausgewechselt werden.

Vorteilhaft sieht die Vorrichtung für jedes herauszunehmende Schiffchen eine Führungsbahn vor, in welcher auch ein Greifglied der Hebevorrichtung hin und her bewegbar ist. Zweckmässigerweise ist neben jeder Führungsbahn ein zu dieser Führungsbahn hin eine Oeffnung aufweisendes Behältnis, z.B. ein Schacht, für ein einzusetzendes Schiffchen angeordnet. Dies ermöglicht dem einzusetzenden Schiffchen beim Schiffchenwechsel in die Führungsbahn und von dort in die Schiffchenbahn des Stöckli zu rutschen. Vorteilhaft befindet sich in der Ruhestellung der Hebevorrichtung das Greifglied in einer Stellung, in welcher es ein Abgleiten des einzusetzenden Schiffchens in die Führungsbahn verhindert. Das Greifglied erfüllt daher eine Doppelfunktion, welche ein spezielles Sperrglied überflüssig macht.

Die Hebevorrichtung kann eine Betätigungsstange aufweisen, welche mit allen Greifgliedern gekuppelt ist, um diese gemeinsam zu betätigen. Dies ermöglicht es, den Wechsel einer Vielzahl von Schiffchen gemeinsam vorzunehmen. Vorteilhaft ist dabei die Betätigungsstange mit einem Hebelparallelogramm gekuppelt. Dies ergibt einen einfachen Betätigungsmechanismus.

Das jeweilige Greifglied kann mit einem Federhaken zum Ergreifen des herauszunehmenden Schiffchens versehen sein. Es ist aber auch möglich, anstelle eines Federhakens einen Permanentmagneten zum Ergreifen des Schiffchens vorzusehen. Um ein sicheres Auswechseln zu gewährleisten, kann die Vorrichtung unten eine Aufstecköffnung zum Aufstecken auf das Stöckli der Schiffchenstickmaschine aufweisen. Vorteilhaft wird auch ein Positionierglied zum Fixieren der Vorrichtung am Treiberlineal der Schiffchenstickmaschine vorgesehen.

Vorteilhaft ist eine Rastereinrichtung vorgesehen, um den Schaltarm der Hebevorrichtung in einer Lage zu halten, von welcher die Greifglieder zum Ergreifen der herauszunehmenden Schiffchen abgesenkt werden können bzw. den Schaltarm in einer Lage zu halten, in welcher die herauszunehmenden Schiffchen in der Vorrichtung verbleiben.

Ein vorteilhaftes Ausführungsbeispiel der Erfindung wird nun unter Bezugnahme auf die Zeichnung beschrieben. Es zeigt:
- Fig. 1: eine perspektivische Darstellung der Vorrichtung,
- Fig. 2: einen Schnitt durch die Vorrichtung gemäss Figur 1,
- Fig. 3: eine Ansicht der Vorrichtung von hinten,
- Fig. 4: einen Längsschnitt durch die Vorrichtung und das Stöckli,
- Fig. 5: Verschiedene Stufen des Abflaufs des Schiffchenwechsels.

Die in den Figuren 1 bis 4 dargestellte Schiffchenwechselvorrichtung 10 kann zum Wechseln der Schiffchen auf das Stöckli 11 (Fig. 4) von Schiffchenstickmaschinen aufgesetzt werden. Die Schiffchenwechselvorrichtung besteht im wesentlichen aus einer Reihe von Behältnissen, z.B. Schächten 13, zur Aufnahme von einzusetzenden Schiffchen und einer Reihe von Führungsbahnen oder Schächten 15 zur Aufnahme von herauszunehmenden Schiffchen und einer Hebevorrichtung 17, mit welcher die herauszunehmenden Schiffchen 57 aus dem Stöckli 11 gehoben werden können. Der Schacht 15 bildet für das herauszunehmende Schiffchen eine Führungsbahn, in welcher auch ein Greifglied 21 der Hebevorrichtung 17 hin- und herbewegbar ist. Angrenzend an jeden Schacht 15 ist ein Schacht 13 angeordnet, der ein einzusetzendes Schiffchen aufnehmen kann. Der Schacht 13 weist zur Führungsbahn 15 hin eine Oeffnung 16 auf (Fig. 2). Der Boden 23 des Schachts 13 ist zur Führungsbahn 15 hin geneigt angeordnet, um beim Wechseln der Schiffchen das einzusetzende Schiffchen durch die Oeffnung 16 hindurch in die Führungsbahn 15 zu lenken. In der Ruhestellung der Hebevorrichtung 17 befindet sich jedoch das Greifglied 21 in einer Stellung, in welcher es ein Abgleiten des einzusetzenden Schiffchens in die Führungsbahn 15 verhindert. Wie aus Figur 2 ersichtlich ist, weist die Hebevorrichtung eine Betätigungsstange 25 auf, welche mit allen Greifgliedern 21 gekuppelt ist, um diese gemeinsam zu betätigen. Die Betätigungsstange 25 ist mit einem Hebelparallelogramm gekuppelt, welches aus den Winkelhebeln 27 und 29 besteht, die durch eine Stange 30 miteinander verbunden und um die Achsen 31, 33 in der Platte 39 verschwenkbar sind. Zum Verschwenken besitzt der Winkelhebel 27 einen Schaltarm 35. Bei der Betätigung des Schaltarms 35 greifen die Hebelarme 38, 40 an den Mitnehmern 41, 43 der Betätigungsstange 25 an, mit welcher die Greifglieder 21 bewegt werden können.

Die Verschwenkung des Winkelhebels 27 wird durch den Schlitz 28 in der Platte 39 beschränkt. Eine Rastereinrichtung 42 weist für den Winkelhebel 27 eine erste und eine zweite Arretierstellung auf, auf die später mit Bezug auf die Figuren 5a und f verwiesen wird. Aus diesen Stellungen kann der Winkelhebel 27 durch Zug am Schaltarm 35 bewegt werden.

Das jeweilige Greifglied 21 ist mit einem Federhaken 45 zum Ergreifen des herauszunehmenden Schiffchens 57 versehen (Fig. 4). Es wäre aber auch möglich, das jeweilige Greifglied 21 mit einem Permanentmagneten zum Ergreifen des herauszunehmenden Schiffchens 57 auszurüsten.

Zum Aufsetzen auf das Stöckli 11 weist die Schiffchenwechselvorrichtung eine Aufstecköffnung 47 auf. Weiter ist ein Positionierglied 49 zum Positionieren auf dem Treiberlineal 51 (Fig. 5) vorgesehen.

Das Verfahren zum Auswechseln der Schiffchen besteht im wesentlichen darin, dass mit einer Hebevorrichtung 17 die herauszunehmenden Schiffchen 57 aus dem Stöckli 11 herausgehoben werden und die in einer Aufnahmevorrichtung 13 bereitgestellten einzusetzenden Schiffchen 53 (Fig. 5) beim Hebevorgang in das Stöckli 11 abgelassen werden. Zu diesem Zwecke können die einzusetzenden Schiffchen 53 in der Aufnahmevorrichtung 13 auf einer schiefen Ebene 23 gelagert sein und dort durch die Hebevorrichtung 17 blockiert werden, bis beim Herausheben der herauszunehmenden Schiffchen 57 der Weg zum Abgleiten der einzusetzenden Schiffchen 53 ins Stöckli 11 frei wird.

Zum besseren Verständnis wird der Schiffchenwechselvorgang unter
Bezugnahme auf Figur 5 in verschiedenen Schritten a bis f beschrieben:
a) Die Schiffchenwechselvorrichtung 10 befindet sich in der ersten Arretierstellung. Nach dem Oeffnen der Treibernägel 52 wird die Schiffchenwechselvorrichtung 10 mit den einzusetzenden Schiffchen 53 auf das Stöckli 11 aufgesetzt.
b) Mit dem Positionierglied 49 ist die Schiffliwechselvorrichtung am Treiberlineal 51 positioniert. Durch Betätigung des Schaltarms 35 (Fig. 3) bewegt sich das Greifglied 21 nach unten, damit der Federhaken 45 am herauszunehmenden Schiffchen 57 angreifen kann. Das Greifglied 21 verhindert das Abrutschen des einzusetzenden Schiffchens 53,
c) Der Federhaken 45 hat am herauszunehmenden Schiffchen 57 eingehakt.
d) Der Schaltarm 35 (Fig. 3) wird nun in entgegengesetzter Richtung bewegt, so dass die herauszunehmenden Schiffchen 57 emporgehoben werden.
e) Wenn das Greifglied 21 mit dem herauszunehmenden Schiffchen 57 in die Endposition gelangt, rutscht das einzusetzende Schiffchen 53 in die Schiffchenbahn 59 im Stöckli 11.
f) Die Schiffliwechselvorrichtung 10 befindet sich in der zweiten Arretierstellung und wird nun mit den herauszunehmenden Schiffchen 57 von der Schiffchenstickmaschine entfernt. Der obere Treibernagel 52 wird geschlossen und die Stickmaschine ist wieder bereit zum Sticken.

Es sind verschiedene Aenderungen möglich, ohne von der Erfindung abzuweichen. So wäre es z.B. möglich, die Führungsbahnen 15 als Verlängerung der Schiffchenbahnen 59 des Stöcklis 11 auszugestalten und Mittel vorzusehen, welche nach dem Schiffchenwechsel die herauszunehmenden Schiffchen in die Schächte 13 fördern. In diesem Fall wird zum Schiffchenwechsel nur ein Behälter mit Schächten 13 mit einzusetzenden Schiffchen in die Maschine eingesetzt, worauf nach dem Schiffchenwechsel dieser Behälter mit den herauszunehmenden Schiffchen entnommen werden kann.

Zusammenfassend kann folgendes festgehalten werden:

Zum Schiffchenwechsel werden einzusetzende Schiffchen in die Schächte 13 der Schiffchenwechselvorrichtung eingefüllt. Diese wird dann nach dem Ziehen der oberen Treibernägel auf das Stöckli 11 der Stickmaschine aufgesetzt. Durch Betätigung des Schaltarms 35 werden die Greiferglieder 21 abgesenkt, damit die Federhaken 45 die herauszunehmenden Schiffchen 57 erfassen. Durch Betätigung des Schaltarms 35 in entgegengesetzter Richtung werden die herauszunehmenden Schiffchen in die Schächte 15 gehoben und die einzusetzenden Schiffchen rutschen in die Schiffchenbahnen 59 ins Stöckli 11. Die Schiffchenwechselvorrichtung kann nun von der Stickmaschine entfernt werden. Nach dem Einschieben der Treibernägel ist diese wieder zum Sticken bereit.

## Patentansprüche

1. Verfahren zum Auswechseln der Schiffchen einer Schiffchenstickmaschine, mit einer Hebevorrichtung (17) zum Herausheben der herauszunehmenden Schiffchen (57) aus den Schiffchenbahnen (59), **dadurch gekennzeichnet, dass** in Behältnissen (13) einzusetzende Schiffchen (53) bereitgestellt und beim Heben der herauszunehmenden Schiffchen (57) in die Schiffchenbahnen (59) abgelassen werden.

2. Verfahren nach Anspruch 1, **dadurch gekennzeichnet, dass** die einzusetzenden Schiffchen (53) in den Behältnissen (13) auf einer schiefen Ebene (23) gelagert und dort durch eine Vorrichtung (17) blockiert werden, bis zum Herausheben der herauszunehmenden Schiffchen (57) der Weg (16) zum Abgleiten der einzusetzenden Schiffchen in die Schiffchenbahnen (59) frei wird.

3. Vorrichtung zum Auswechseln der Schiffchen einer Schiffchenstickmaschine, mit einer Hebeeinrichtung (17) zum Herausheben der herauszunehmenden Schiffchen (57) aus den Schiffchenbahnen (59), **gekennzeichnet durch durch** Mittel (13) zum Lagern von einzusetzenden Schiffchen (53) und Mitteln (21), um nach dem Herausheben der herauszunehmenden Schiffchen (57) einzusetzende Schiffchen (53) in die Schiffchenbahnen (59) des Stöcklis einzusetzen.

4. Vorrichtung nach Anspruch 3, **dadurch gekennzeichnet, dass** für jedes herauszunehmende Schiffchen (57) eine Führungsbahn (15) vorgesehen ist, in welcher auch ein Greifglied (21) der Hebevorrichtung (17) hin- und herbewegbar ist.

5. Vorrichtung nach Anspruch 4, **dadurch gekennzeichnet, dass** neben jeder Führungsbahn (15) ein zu dieser Führungsbahn (15) hin eine Oeffnung (16) aufweisendes Behältnis (13) für ein einzusetzende Schiffchen (53) angeordnet ist.

6. Vorrichtung nach Anspruch 5, **dadurch gekennzeichnet, dass** das Behältnis (13) einen Boden (23) aufweist, der zur Führungsbahn (15) hin geneigt ist.

7. Vorrichtung nach Anspruch 6, **dadurch gekennzeichnet, dass** in der Ruhestellung der Hebevorrichtung (17) sich das Greifglied (23) in einer Stellung befindet, in welcher es ein Abgleiten des einzusetzenden Schiffchens (53) in die Führungsbahn (15) verhindert.

8. Vorrichtung nach einem der Ansprüche 3 bis 7, **dadurch gekennzeichnet, dass** die Hebevorrichtung (17) eine Betätigungsstange (25) aufweist, welche mit allen Greifgliedern (21) gekuppelt ist, um diese gemeinsam zu betätigen.

9. Vorrichtung nach Anspruch 8, **dadurch gekennzeichnet, dass** die Betätigungsstange (25) mit einem Hebelparallelogramm gekuppelt ist.

10. Vorrichtung nach Anspruch 9, **dadurch gekennzeichnet, dass** das jeweilige Greifglied (21) mit einem Federhaken (45) zum Ergreifen des herauszunehmenden Schiffchens (57) versehen ist.

11. Vorrichtung nach Anspruch 9, **dadurch gekennzeichnet, dass** das jeweilige Greifglied (21) mit einem Permanentmagneten zum Ergreifen des herauszunehmenden Schiffchens (57) versehen ist.

12. Vorrichtung nach einem der Ansprüche 3 bis 11, **dadurch gekennzeichnet, dass** sie unten eine Aufstecköffnung (47) zum Aufstecken auf das Stöckli (11) der Schiffchenstickmaschine aufweist.

13. Vorrichtung nach einem der Ansprüche 3 bis 12, **dadurch gekennzeichnet, dass** sie ein Positionierglied (49) zum Positionieren der Vorrichtung auf dem Treiberlineal (51) der Schiffchenstickmaschine aufweist.

14. Vorrichtung nach einem der Ansprüche 3 bis 13, **dadurch gekennzeichnet, dass** sie eine Rastereinrichtung aufweist, um den Schaltarm (35) der Hebevorrichtung (17) in einer Lage zu halten, von welcher die Greifglieder (21) zum Ergreifen der herauszunehmenden Schiffchen (57) abgesenkt werden können bzw. den Schaltarm (35) in einer Lage zu halten, in welcher die herauszunehmenden Schiffchen (57) in der Vorrichtung verbleiben.

## Claims

1. A method for exchanging the shuttles of a shuttle embroidery machine, comprising a lifting device (17) for removing the shuttles (57) to be removed from the shuttle guides (59), **characterised in that** the shuttles (53) to be inserted are kept ready in receptacles (13), and, on removing of the shuttles (57) to be removed, are released into the shuttle guides (59).

2. A method as claimed in claim 1, **characterised in that** the shuttles (53) to be inserted are stored on an inclined plane (23) in the receptacles (13) and are locked there until by extraction of the shuttles (57) to be removed the glide path (16) for the shuttles to be inserted into the shuttle guides (59) becomes free.

3. A device for exchanging the shuttles of a shuttle embroidery machine, comprising a lifting device (17) for removing the shuttles (57) to be removed from the shuttle guides (59), **characterised by** means (13) for storing of shuttles (53) to be inserted and means (21) to insert the shuttles (53) to be inserted into the shuttle guides (59) of the embroidery machine after extraction of the shuttles (57) to be removed.

4. A device as claimed in claim 3, **characterised in that** for each shuttle (57) to be removed a guide path (15) is provided in which also a gripping member (21) of the lifting device (17) is movable back and forth.

5. A device as in claim 4, **characterised in that** adjacent to each guide path (15) a receptacle (13) for a shuttle (53) to be inserted is provided, said receptacle (13) having an opening (16) towards the guide path (15).

6. A device as in claim 5, **characterised in that** the receptacle (13) has a bottom (23) inclined towards the guide path (15).

7. A device as claimed in claim 6, **characterised in that** in the rest position of the lifting device (17) the gripping member (23) is in a position in which it prevents the shuttle (53) to be inserted from gliding down into the guide path (15).

8. A device as claimed in one of the claims 3 to 7, **characterised in that** the lifting device (25) comprises an actuation lever coupled to all gripping members (21) to permit common actuation of said gripping members.

9. A device as claimed in claim 8, **characterised in that** the actuation lever (25) is coupled to lever parallelogram.

10. A device as claimed in claim 9, **characterised in that** each gripping member (21) is provided with a spring hook (45) to grip the shuttle (57) to be removed.

11. A device as claimed in claim 9, **characterised in that** each gripping member (21) is provided with a permanent magnet to grip the shuttle (57) to be removed.

12. A device as in one of the claims 3 to 11, **characterised in that** the device has at the bottom an attachment opening (47) for attachment on the shuttle guide unit of the embroidery machine.

13. A device as in one of the claims 3 to 12, **characterised in that** it comprises a positioning member (49) for positioning the device on the driver bar (51) of the shuttle embroidery machine.

14. A device as claimed in one of the claims 3 to 13, **characterised in that** it comprises a detent device to maintain the actuation lever (35) of the lifting device in a position from which the gripping members (21) can be lowered to grip the shuttles (57) to be removed, or to maintain the actuation lever (35) in a position in which the shuttles (57) to be removed remain in the device.

## Revendications

1. Procédé pour l'échange des navettes sur une machine à broder à navettes comportant un système de levage (17) pour l'extraction par soulèvement des navettes (57) à extraire des guide-navettes (59), **caractérisé en ce que** des navettes (53) à introduire sont mises en place dans des logements (13) et, lors du levage, des navettes à extraire (57) sont ramenées dans les guide-navettes (59).

2. Procédé selon la revendication 1, **caractérisé en ce que** les navettes (53) à introduire sont déposées dans les logements (13) sur un plan incliné (23) et y sont bloquées par un système (17), jusqu'à ce que, par l'extraction par soulèvement des navettes (57) à extraire, le trajet (16) de descente par glissement des navettes à introduire dans les guide-navettes (59) devienne libre.

3. Dispositif pour l'échange des navettes sur une machine à broder à navettes comportant un système de levage (17) pour l'extraction par soulèvement des navettes (57) à extraire des guide-navettes (59), **caractérisé en ce que** des moyens (13) sont prévus pour le dépôt des navettes (53) à introduire et des moyens (21) sont prévus pour, après extraction par levage de navettes (57) à extraire, introduire des navettes (53) dans les guide-navettes (59) de la lisse.

4. Dispositif selon la revendication 3, **caractérisé en ce que** pour chaque navette (57) à extraire est prévue une voie de guidage (15) dans laquelle un organe d'accrochage (21) du système de levage (17) est mobile avec un mouvement de va-et-vient.

5. Dispositif selon la revendication 4, **caractérisé en ce que**, à côté de chaque voie de guidage (15) est aménagé un logement (13) présentant une ouverture (16) pour le passage de cette voie de guidage (15), pour une navette (53) à introduire.

6. Dispositif selon la revendication 5, **caractérisé en ce que** le logement (13) présente un fond (23) incliné vers la voie de guidage (15).

7. Dispositif selon la revendication 6, **caractérisé en ce que**, dans la position de repos du système de levage (17), l'organe d'accrochage (23) se trouve dans une position dans laquelle il empêche une descente par glissement de la navette à introduire,(53) dans la voir de guidage (15).

8. Procédé selon l'une des revendications 3 à 7, **caractérisé en ce que** le système de levage (17) comporte une tige d'actionnement (25) qui est accouplée à tous les organes d'accrochage (21) en vue d'actionner ces derniers ensemble.

9. Dispositif selon la revendication 8, **caractérisé en ce que** la tige d'actionnement (25) est accouplée avec un parallélogramme de leviers.

10. Dispositif selon la revendication 9, **caractérisé en ce que** chacun des organes d'accrochages (21) présente un crochet élastique (45) pour l'accrochage de la navette (57) à extraire.

11. Dispositif selon la revendication 9, **caractérisé en ce que** chacun des organes d'accrochage (21) présente un aimant permanent pour l'accrochage de la navette (57) à extraire.

12. Dispositif selon l'une des revendications 3 à 11, **caractérisé en ce qu'**il présente par-dessous une ouverture de montage (47) pour le montage sur la lisse (11) de la machine à broder à navettes.

13. Dispositif selon l'une des revendications 3 à 12, **caractérisé en ce qu'**il présente un organe de positionnement (49) pour le positionnement du dispositif sur la règle de chasse (51) de la machine à broder à navettes.

14. Dispositif selon l'une des revendications 3 à 13, **caractérisé en ce qu'**il présente un dispositif d'arrêt en vue de maintenir le bras de commande (35) du système de levage (17) dans une position à partir de laquelle les organes d'accrochage (21) destinés à l'accrochage des navettes à extraire (57) peuvent être abaissés, et le bras de déclenchement (35) est maintenu dans une position dans laquelle les navettes à extraire (57) demeurent dans le dispositif.
